# EUROPÄISCHE PATENTSCHRIFT

(11) **EP 0 650 911 B1**
(45) Veröffentlichungstag und Bekanntmachung des Hinweises auf die Patenterteilung: **02.12.1998**
(21) Anmeldenummer: 94112015.6
(22) Anmeldetag: 02.08.1994
(51) Int. Cl.: B65H 7/12, B65H 7/14

(54) **Vorrichtung und Verfahren zum Erkennen von Überlappungen von biegbaren flachen Sendungen**
Apparatus and method for detection of overlapping flexible and flat objects
Dispositif et procédé pour reconnaître le chevauchement d'envois plats flexibles

(30) Priorität: 29.10.1993 DE 4337004
(43) Veröffentlichungstag der Anmeldung: 03.05.1995
(73) Patentinhaber: SIEMENS AKTIENGESELLSCHAFT, 80333 München (DE)
(72) Erfinder: Goldkuhle, Gerhard, D-78467 Konstanz (DE)

(56) Entgegenhaltungen:
- EP-A- 0 028 056
- US-A- 3 578 315
- US-A- 3 988 017

## Beschreibung

Die Erfindung bezieht sich auf eine Vorrichtung und ein Verfahren zur Erkennung von Überlappungen von biegbaren flachen Sendungen gemäß dem Oberbegriff des Patentanspruchs 1 bzw. 9.

Vorrichtungen und Verfahren zur Vereinzelung von flachen Sendungen sind beispielsweise bekannt aus der EP 0 142 538. Ein bei Vereinzelungsvorrichtungen auftretendes Problem besteht in sogenannten Doppelabzugsfehlern, die sich daraus ergeben, daß zusätzlich zu der von einem Stapel abzuziehenden Sendung eine weitere Sendung mit abgezogen wird. Ursachen hierfür können sein, daß die Reibmitreißkraft zwischen vorderster Sendungen in einem Stapel und der zweiten Sendung zu groß ist, oder, daß aufgrund einer nicht ausreichenden gleichmäßigen Ausrichtung der Vorderkanten der Sendungen die zweitvorderste Sendung im Stapel vorsteht und zu früh abgezogen wird.

In Briefverteilanlagen sind die nicht erkannten Doppelabzüge von besonderer Bedeutung, da diese die Fehlverteilungsrate durch Lesefehler der automatischen Anschriftenerkennung oder durch Fehleintastungen bei manueller Anschrifteneingabe erhöhen können. Gleichzeitig können aufgrund von Doppelabzugsfehlern sich überlappende Sendungen die mechanische Störanfälligkeit der Briefverteilanlagen erhöhen. Dagegen können erkannte Doppeleinzüge als Reject-Sendungen behandelt und so Fehlverteilungen und mechanische Störungen vermieden werden.

Alternativ oder jedenfalls ergänzend zu dem Versuch, die Doppelabzugsrate noch weiter zu reduzieren, können die durch Doppelabzugsfehler entstehenden Probleme auch durch die Identifizierung von Überlappungen der Sendungen vermindert werden. Um Sendungsüberlappungen zu identifizieren, kann man durch Aufrollen oder Aufspritzen von Strichen. Barcodes oder anderen Mustern möglichst über die gesamte Sendungslänge front- und/oder rückseitig optisch abtastbare Spuren auf die Sendungsoberfläche aufbringen. Sendungsüberlappungen lassen sich durch optische Abtastung dieser Spuren später feststellen, da bei Überlappungen Teilstriche fehlen oder Liniensprünge auftreten. Bei diesen Verfahren ist es erforderlich, die Sendungen in einem ersten Schritt vorzubehandeln, d.h. mit Spuren zu versehen. In einem zweiten Schritt nach neuerlicher Vereinzelung. z.B. für das Feinverteilen von Briefsendungen. lassen sich Sendungsüberlappungen dann identifizieren. Fehlverteilungen aufgrund von Überlappungen im ersten Durchlauf einer Briefverteilanlage vor der Aufbringung der Spuren können auf diese Weise jedoch nicht identifiziert werden. Nachteilig ist bei diesem Verfahren auch. daß, um die Sendungen zum Ermitteln von eventuellen Spurenunterbrechungen zu walken oder zu beugen, ein hoher mechanischer Aufwand getrieben werden muß. Außerdem ist nachteilig, daß die Erkennungsstriche nur in den Bereichen der Sendungen aufgebracht werden dürfen, die nicht von Transportriemen abgedeckt werden, da sonst die Oberfläche der Sendungen und die Transportriemen verschmiert werden.

Weiterhin ist aus der EP 028 056 eine gattungsgemäße Vorrichtung bekannt, bei der mittels Lichtsensoren und schräger Beleuchtung Kanten von Sendungen detektiert werden. Mit Hilfe einer Steuerschaltung wird dann festgelegt, ob ein Doppelabzug vorliegt. Diese Methode ist infolge unterschiedlicher Oberflächenbeschaffenheit der Sendungen und Verschmutzungen stark fehlerbehaftet.

Bei einer weiteren bekannt gewordenen gattungsgemäßen Lösung (US 3 578 315) werden Doppelabzüge ebenfalls mit Hilfe von Lichtsensoren ermittelt. Dabei wird davon ausgegangen, daß diffuses Licht auf Grund eines angestrahlten Briefes heller ist als bei einem Doppelabzug. Auch diese Methode ist sehr fehlerbehaftet, da die Briefe eine sehr unterschiedliche Beschaffenheit hinsichtlich ihrer Lichtdurchlässigkeit aufweisen.

Aufgabe der vorliegenden Erfindung ist die Angabe einer Vorrichtung und eines Verfahrens zum Erkennen von Überlappungen von biegbaren flachen Sendungen mit einer gegenüber dem Stand der Technik verringerten Fehlerrate.

Die erfindungsgemäße Lösung dieser Aufgabe ist durch die Merkmale der Patentansprüche 1 und 9 gegeben. Die weiteren Ansprüche beinhalten vorteilhafte Weiterbildungen der Erfindung.

Die Erfindung beruht darauf, für jede Sendung bewegbare Sendungsabschnitte temporär senkrecht zur Förderrichtung auszulenken und durch Auswertung des Rückschnellverhaltens der Sendungen das Vorliegen von überlappenden Sendungsabschnitten zu detektieren.

Bei gegebener mechanischer Anordnung für die Auslenkung und das Zurückschnellenlassen von Sendungsabschnitten kann die Auswertung des Rückschnellverhaltens der Sendungen in unterschiedlicher Weise erfolgen. Insbesondere kann die Detektion von überlappenden Sendungsabschnitten dadurch erfolgen, daß Messungen des temporären Abstands der Hinterkanten der ausgelenkten Sendungsabschnitte erfolgen. Die Detektion kann aber auch durch die Messung von Kapazitätsveränderungen bei Verstimmung eines Oszillators, oder durch das Sensorieren von Druck, den die Abrißkanten nach dem Zurückschnellen ausüben, erfolgen.

Vorteilhaft ergibt sich durch die Erfindung eine weitgehende Unabhängigkeit bei der Erkennung von Überlappungen von der Oberflächenbeschaffenheit der Sendungen. Daher werden bei der erfindungsgemäßen Lösung auch nicht Aufkleber, Marken, Umleimer oder Fenster fälschlicherweise als Indikatoren von Überlappungen identifiziert.

Andererseits ist es nicht erforderlich, Spuren auf die Oberfläche der Sendungen aufzubringen. Bei bereits bestehenden Briefverteilanlagen ist eine Nachrüstung einfach möglich.

Die Auslenkung der Sendungsabschnitte kann senkrecht zur Förderrichtung sendungsfrontseitig oder sendungsrückseitig erfolgen. Für eine umfassende Erkennung von Überlappungen ist es vorteilhaft, die bewegbaren Sendungsabschnitte sowohl sendungsfrontseitig als auch sendungsrückseitig senkrecht zur Förderrichtung auszulenken und für jede dieser Auslenkungsarten das Rückschnellverhalten der Sendungen auszuwerten.

Bei einer bevorzugten Ausführungsform der Erfindung sind Auslenkungselemente auf entgegengesetzten Seiten der Transportstrecke angeordnet, um die Sendungen sowohl sendungsfrontseitig als auch sendungsrückseitig auszulenken.

Bei einer weiteren bevorzugten Ausführungsform der Erfindung weist die Detektionseinrichtung zum Detektieren von Überlappungen eine Beleuchtungseinrichtung zur Erzeugung von Lichtbündeln und mindestens zwei optische Empfänger auf, wobei die Lichtbündel auf den Raumbereich, in dem die temporäre Auslenkung der Sendungsabschnitte erfolgt, fokussiert sind und die optischen Empfänger auf entgegengesetzten Seiten der Transportstrecke derartig angeordnet sind, daß nur bei Auslenkung von Sendungen mit überlappenden Abschnitten um den vorgegebenen Betrag der Lichteinfall in die optischen Empfänger gleichzeitig unterbrochen wird.

Im folgenden wird die Erfindung anhand von Zeichnungen genauer erläutert. Dabei zeigen
- Fig. 1: eine perspektivische Darstellung einer bevorzugten Ausführungsform der Erfindung,
- Fig. 2: eine Draufsicht der bevorzugten Ausführungsform,
- Fig. 3: eine Draufsicht einer weiteren bevorzugten Ausführungsform.

In Fig. 1 weist die Transportstrecke 1 zwei Transportriemen 2, 3 auf, die über einer Brieflaufplatte 4 geführt werden. Die üblicherweise zum Antrieb und zur Führung der Transportriemen eingesetzten Antriebs- und Führungselemente sind zur Vereinfachung nicht mit abgebildet. Ebenso fehlt eine Darstellung der Abzugseinrichtung, von der die Sendungen, bevor sie in die Transportstrecke eingespeist werden, von einem Stapel abgezogen worden sind. Zum Aufbau und zur Funktionsweise solcher Abzugseinrichtungen wird auf die DE 43 13 850 verwiesen.

Die flachen Sendungen, d.h. Langbriefe, Briefe und Postkarten verschiedener Formate werden üblicherweise auf ihrer Längskante stehend in der Transportstrecke 1 gefördert. Dabei decken die Transportbänder nur einen geringen Abschnitt der gesamten Sendungsoberfläche ab, so daß größere Abschnitte der Sendungen über und unter die Transportbänder ragen. Es ist zu betonen, daß die Erfindung auch Transportstrecken betrifft, bei denen die Förderung der Sendungen auf andere Weise als mit zwei Transportriemen erfolgt, solange nur gewährleistet ist, daß die Sendungen über eine Kante ragen, gegen die die Sendungsabschnitte ausgelenkt werden können.

Das Sendungsauslenkungselement 6 ist vorzugsweise stabförmig ausgebildet und seitlich zur Transportstrecke versetzt angeordnet. Es ragt in die Transprotstrecke hinein, so daß ein geförderter Brief, sobald er den Bereich der Transportstrecke, in den das Auslenkungselement hineinragt, erreicht, in den über die Transportbänder hinausragenden Abschnitten zwangsweise ausgelenkt wird. Vorzugsweise bildet das Auslenkungselement einen stumpfen Winkel α mit der Transportrichtung, so daß eine zeitlich langsame, schonende Auslenkung der betreffenden Sendungsabschnitte erfolgt. Der Abstand des sendungsseitigen Endes des Auslenkungselements von der Transportebene der Sendungen bestimmt die maximale Auslenkung der Sendungsabschnitte, die damit den Biegeeigenschaften der Sendungen angepaßt werden kann. Das Auslenkungselement ist an einem Träger 7 befestigt, so daß das Element in einem ausreichenden Abstand von der Kante der Transportbänder, oberhalb der Transportbänder angeordnet ist. Um Beschädigungen der Sendungen zu vermeiden, ist es vorteilhaft, eine Befestigung des Auslenkungselements derart vorzusehen, daß eine vorgegebene maximale Auslenkungskraft nicht überschritten wird.

Eine maximal zulässige Auslenkungskraft kann durch eine drehbare Aufhängung des Auslenkelements mit jeder Gegenkraft erreicht werden.

Optische Empfänger 9, 10 sind auf gegenüberliegenden Seiten der Transportstrecke angeordnet. Am sendungsseitigen Ende des Auslenkungselements 6 ist eine Beleuchtungseinrichtung angeordnet, die Lichtbündel in Richtung auf die optischen Empfänger emittiert. Vorzugsweise werden hierfür Halogenlampen, LEDs oder andere schnell schaltbare Lichtquellen verwendet, so daß die Lichtbündel mit einer Impulsfolge zwischen 10 und 100 kHz emittiert werden. Die Beleuchtungseinrichtung und die optischen Empfänger sind elektrisch mit einer nicht näher dargestellten Auswerteelektronik verbunden, die die Emission und das Empfangen der Lichtbündel steuert und überwacht. Um die Störsicherheit der Vorrichtung gegen Umwelteinflüsse zu erhöhen, wird neben einer Impulsfolgefrequenz zwischen 10 und 100 kHz eine beliebig hohe Wechselspannungsverstärkung im Empfangsteil der Einrichtung eingesetzt.

Die Arbeitsweise der Vorrichtung ist folgendermaßen:

Solange keine Sendung ausgelenkt wird, wird keines der Lichtbündel, die in Richtung der optischen Empfänger 9, 10 emittiert werden, unterbrochen. Sobald eine Sendung ausgelenkt wird, wird zunächst das Lichtbündel, das vom optischen Empfänger 9, der auf der Seite angeordnet ist, in die die Sendung ausgelenkt wird, empfangen wird, unterbrochen. Handelt es sich um einen Einfachabzug, d.h. eine nicht überlappende Sendung, wird anschließend, d.h. sobald der temporär ausgelenkte Sendungsabschnitt zurückgeschnellt ist, die Unterbrechung dieses Lichtbündels aufgehoben und während eines Zeitintervalls, das von der Transportgeschwindigkeit der Sendungen abhängig ist, das in Richtung auf den optischen Empfänger 10 emittierte Lichtbündel durch den inzwischen zurückgeschnellten Sendungsabschnitt unterbrochen. Handelt es sich dagegen um eine Sendung, die mit einer zweiten Sendung überlappt ist, so erfolgt eine Unterbrechung des in Richtung auf den optischen Empfänger 10 emittierten Lichtbündels durch die überlappende Sendung. Zu diesem Zeitpunkt ist jedoch auch die zweite Sendung, noch im Bereich des Auslenkungselements 6, so daß der über die Kante des Transportbandes ragende Abschnitt herausgelenkt wird und das in Richtung auf den optischen Empfänger 9 emittierte Lichtbündel ebenfalls unterbrochen wird.

In Fig. 2 ist in Draufsicht die Konfiguration bei einem überlappenden Sendungspaar D1, D2 gezeigt. Da zu dem Zeitpunkt, bei dem die erste Sendung D1 bereits aus dem Bereich des Auslenkungselements 6 gefördert worden ist, so daß die Hinterkante der Sendung D1 zurückgeschnellt ist und das in Richtung auf den Fotoempfänger 10 emittierte Lichtbündel unterbrochen ist, ein Abschnitt der Sendung D2 noch ausgelenkt wird, wird auch das Strahlenbündel, das in Richtung auf den Fotoempfänger 9 emittiert wird, noch unterbrochen. Das Ergebnis ist eine Unterbrechung beider Lichtbündel.

Wenn zwei Sendungen sich überlappen, wird im Bereich der Überlappung der Sendungen eine Doppelschicht aus den betreffenden Sendungsabschnitten gebildet. In bezug auf das Auslenkungselement 6 gibt es eine obere und eine untere Sendung. Damit eine Erkennung von Überlappungen nach dem oben geschilderten Verfahren möglich ist, ist es erforderlich, daß die untere Sendung einen Abschnitt aufweist, der von der oberen Sendung nicht abgedeckt bzw. überlappt wird, so daß die Auslenkung dieses Abschnitts erfolgt, nachdem die obere Sendung nicht mehr ausgelenkt wird. Um daher möglichst viele Überlappungen zu erkennen, ist es vorteilhaft, zwei hintereinander versetzte Auslenkungselemente mit jeweils zugeordneten optischen Empfängern vorzusehen, so daß die Sendungen nacheinander in entgegengesetzte Richtungen, d.h. sowohl sendungsfrontseitig als auch sendungsrückseitig ausgelenkt werden, und bei jeder dieser Auslenkungsarten das Rückschnellverhalten der Sendungen auszuwerten.

Fig. 3 zeigt in Draufsicht eine bevorzugte Ausführungsform, bei der nach einer Vereinzelung der Sendungen in einer Doppelvereinzelungsvorrichtung 12 die Sendungen der Transportstrecke 1 zunächst zu einem ersten Auslenkungselement 61 und anschließend zu einem zweiten Auslenkungselement 62 geführt werden. Dem Auslenkungselement 61 sind die Beleuchtungseinrichtung 111 und die optischen Empfänger 91 und 101 zugeordnet. Dem Auslenkungselement 62 sind die Beleuchtungseinrichtung 112 und die optischen Empfänger 92 und 102 zugeordnet. Bei dieser Ausführungsform werden die Sendungen sowohl sendungsfrontseitig als auch sendungsrückseitig ausgelenkt.

## Patentansprüche

1. Vorrichtung zum Erkennen von Überlappungen von biegbaren flachen Sendungen (D1, D2) in einer Transportstrecke (1) zur sequentiellen Förderung der auf einer ihrer Kanten stehenden Sendungen, **dadurch gekennzeichnet**, daß
- mindestens ein Auslenkungselement (6, 61, 62) an der Transportstrecke (1) angeordnet ist, durch das mindestens ein bewegbarer Sendungsabschnitt jeder Sendung senkrecht zur Förderrichtung temporär um einen vorgegebenen Betrag während der Förderung in der Transportstrecke ausgelenkt wird, und
- eine Detektionseinrichtung (9-11; 91, 101, 111; 92, 102, 112) vorgesehen ist, um aufgrund des Rückschnellverhaltens der Sendungsabschnitte das Vorliegen von überlappenden Sendungsabschnitten zu detektieren.

2. Vorrichtung nach Anspruch 1, dadurch gekennzeichnet, daß die Transportstrecke (1) Transportbänder (2, 3) aufweist, zwischen denen die flachen Sendungen geführt werden.

3. Vorrichtung nach Ansprüchen 1 - 2, dadurch gekennzeichnet, daß Auslenkungselemente (61, 62) auf entgegengesetzten Seiten der Transportstrecke (1) angeordnet sind.

4. Vorrichtung nach Ansprüchen 1 - 3, dadurch gekennzeichnet, daß die Detektionseinrichtung eine Beleuchtungseinrichtung (11,111,112) zur Erzeugung von Lichtbündeln und mindestens zwei optische Empfänger(9,10,91,101;92,102) aufweist, wobei die Lichtbündel auf den Raumbereich fokussiert sind, in dem die temporäre Auslenkung der Sendungsabschnitte erfolgt, die optischen Empfänger(9,10) entlang der Transportstrecke 1 derart angeordnet sind, daß nur bei Auslenkung von Sendungen mit überlappenden Abschnitten um den vor vorgegebenen Betrag der Lichteinfall in die optischen Empfänger (9,10,91,101,92,102) gleichzeitig unterbrochen wird.

5. Vorrichtung nach Ansprüchen 1 - 4, dadurch gekennzeichnet, daß die optischen Empfänger(9,10,91,101;92,102) auf entgegengesetzten Seiten der Transportstrecke(1) angeordnet sind.

6. Vorrichtung nach Ansprüchen 4 - 5, dadurch gekennzeichnet, daß jedes Auslenkungselement (6,61,62) einen schräg in den Bereich der Transportstrecke(1) ragenden Teil aufweist, an dessen sendungsseitigem Ende die Beleuchtungseinrichtung (11,111,112) angeordnet ist.

7. Vorrichtung nach Ansprüchen 4 - 6, dadurch gekennzeichnet, daß die Beleuchtungseinrichtung (11,111,112) Lichtbundel mit einer Impulsfolge zwischen 10 und 100 kHz emittiert.

8. Vorrichtung nach Ansprüchen 1 - 7, dadurch gekennzeichnet, daß jedes Auslenkungselement (6,61,62) derart befestigt ist, daß maximal eine vorgegebene Auslenkungskraft auf die Sendungen ausgeübt wird.

9. Verfahren zum Erkennen von Überlappungen von biegbaren flachen Sendungen, die sequentiell auf einer ihrer Kanten stehend in einer Transportstrecke (1) gefördert werden, dadurch gekennzeichnet, daß die Förderung der Sendungen in der Transportstrecke (1) derart erfolgt, daß mindestens ein bewegbarer Sendungsabschnitt jeder Sendung senkrecht zur Förderrrichtung temporär um einen vorgegebenen Betrag ausgelenkt wird, und daß zum Erkennen des Vorliegens von überlappenden Sendungsabschnitten eine Auswertung des Rückschnellverhaltens der Sendungen erfolgt.

10. Verfahren nach Anspruch 9, dadurch gekennzeichnet, daß die Auslenkung sendungsfrontseitig oder sendungsrückseitig erfolgt.

11. Verfahren nach Ansprüchen 9 - 10, dadurch gekennzeichnet, daß die Auslenkung sowohl sendungsfrontseitig als auch sendungsrückseitig erfolgt.

12. Verfahren nach Ansprüchen 9 - 11, dadurch gekennzeichnet, daß die Förderung in der Transportstrecke (1) durch Transportbänder (2, 3) erfolgt, zwischen denen die flachen Sendungen geführt werden, wobei die Sendungen direkt an oder in der Nähe der Riemenober- oder -unterkante ausgelenkt werden.

## Claims

1. Apparatus for the detection of overlaps of flexible, flat letters (D1, D2) in a transport section (1) for the sequential conveyance of letters standing on one of their edges, characterized in that
- at least one deflection element (6, 61, 62) is arranged on the transport section (1) by means of which element at least one mobile letter section of each letter is temporarily deflected by a prescribed amount perpendicular to the conveying direction during the conveyance in the transport section, and
- a detection device (9-11; 91, 101, 111; 92, 102, 112) is provided in order to detect the presence of overlapping letter sections on the basis of the spring-back behaviour of the letter sections.

2. Apparatus according to claim 1, characterized in that the transport section (1) has transport belts (2, 3) between which the flat letters are guided.

3. Apparatus according to claims 1 - 2, characterized in that deflection elements (61, 62) are arranged on opposite sides of the transport section (1).

4. Apparatus according to Claims 1 - 3, characterized in that the detection device has an illumination device (11,111,112) for producing light beams and at least two optical receivers (9, 10; 91, 101; 92, 102), the light beams being focused on the spatial area in which the temporary deflection of the letter sections takes place, and the optical receivers (9, 10) are arranged along the transport section (1) in such a way that the incidence of light into the optical receivers (9, 10; 91, 101; 92, 102) is simultaneously interrupted only if letters with overlapping sections are deflected by the prescribed amount.

5. Apparatus according to Claims 1 - 4, characterized in that the optical receivers (9, 10; 91, 101; 92, 102) are arranged on opposite sides of the transport section (1).

6. Apparatus according to Claims 4 - 5, characterized in that each deflection element (6; 61, 62) has a part which projects obliquely into the region of the transport section (1), the illumination device (11, 111, 112) being arranged at the letter end of the said part.

7. Apparatus according to Claims 4 - 6, characterized in that the illumination device (11, 111, 112) emits light beams with a pulse train between 10 and 100 kHz.

8. Apparatus according to Claims 1 - 7, characterized in that each deflection element (6; 61, 62) is fastened in such a way that at most a prescribed deflection force is exerted on the letters.

9. Method for the detection of overlaps of flexible, flat letters which are conveyed sequentially, standing on one of their edges, in a transport section (1), characterized in that the conveyance of the letters in the transport section (1) is carried out in such a way that at least one mobile letter section of each letter is temporarily deflected by a prescribed amount perpendicular to the conveying direction, and in that, in order to detect the presence of overlapping letter sections, an evaluation of the spring-back behaviour of the letters is carried out.

10. Method according to Claim 9, characterized in that the deflection is carried out at the front side of the letter or at the rear side of the letter.

11. Method according to Claims 9 - 10, characterized in that the deflection is carried out both at the front side of the letter and at the rear side of the letter.

12. Method according to Claims 9 - 11, characterized in that the conveyance in the transport section (1) is carried out by transport belts (2, 3) between which the flat letters are guided, the letters being deflected directly at or in the vicinity of the upper or lower edge of the belt.

## Revendications

1. Dispositif pour reconnaître le chevauchement d'envois plats flexibles (D1, D2) dans un trajet de transport (1) pour l'acheminement séquentiel des envois se tenant sur une de leurs arêtes, caractérisé en ce que
- au moins un élément de déviation (6, 61, 62) est situé sur le trajet de transport (1), élément au moyen duquel au moins un segment mobile de chaque envoi peut subir temporairement une déviation d'ampleur prédéterminée de manière perpendiculaire par rapport à la direction d'acheminement pendant l'acheminement dans le trajet de transport, et
- un dispositif de détection (9-11; 91, 101, 111; 92, 102, 112) est prévu afin de détecter, sur la base du comportement de retour des segments d'envois, la présence de segments d'envois qui se chevauchent.

2. Dispositif selon la revendication 1, caractérisé en ce que le trajet de transport (1) comprend des bandes de transport (2, 3) entre lesquelles les envois plats sont guidés.

3. Dispositif selon les revendications 1-2, caractérisé en ce que les éléments de déviation (61, 62) sont situés sur les côtés opposés du trajet de transport (1).

4. Dispositif selon les revendications 1-3, caractérisé en ce que le dispositif de détection comprend un dispositif d'éclairage (11, 111, 112) servant à produire des faisceaux lumineux et au moins deux récepteurs optiques (9, 10; 91, 101; 92, 102), les faisceaux lumineux étant focalisés sur la région de l'espace dans laquelle se produit la déviation temporaire des segments d'envois, les récepteurs optiques (9, 10) étant situés le long du trajet de transport (1), de manière à ce que l'incidence de la lumière dans les récepteurs optiques (9, 10; 91, 101; 92, 102) soit interrompue, simultanément, seulement lorsque des envois présentant des segments qui se chevauchent subissent une déviation dont l'ampleur est prédéterminée.

5. Dispositif selon les revendications 1-4, caractérisé en ce que les récepteurs optiques (9, 10; 91, 101; 92, 102) sont situés sur les côtés opposés du trajet de transport (1).

6. Dispositif selon les revendications 4-5, caractérisé en ce que chaque élément de déviation (6, 61, 62) comprend une partie qui avance de manière oblique dans la région du trajet de transport (1), partie dont l'extrémité située sur le côté des envois est pourvue du dispositif d'éclairage (11; 111, 112).

7. Dispositif selon les revendications 4-6, caractérisé en ce que le dispositif d'éclairage (11, 111, 112) émet des faisceaux lumineux avec une cadence d'impulsions comprise entre 10 et 100 kHz.

8. Dispositif selon les revendications 1-7, caractérisé en ce que chaque élément de déviation (6; 61, 62) est fixé de manière à ce que soit exercée sur les envois, au maximum, une force de déviation prédéterminée.

9. Procédé pour reconnaître le chevauchement d'envois plats flexibles qui sont acheminés de manière séquentielle dans un trajet de transport (1), en se tenant sur une de leurs arêtes, caractérisé en ce que l'acheminement des envois dans le trajet de transport (1) s'effectue de manière à ce qu'au moins un segment mobile de chaque envoi subisse temporairement une déviation d'ampleur prédéterminée de manière perpendiculaire par rapport à la direction d'acheminement, et en ce qu'une analyse du comportement de retour des envois est réalisée pour détecter la présence de segments d'envois se chevauchant.

10. Procédé selon la revendication 9, caractérisé en ce que la déviation se produit sur le côté antérieur ou sur le côté postérieur des envois.

11. Procédé selon les revendications 9-10, caractérisé en ce que la déviation se produit aussi bien sur le côté antérieur que sur le côté postérieur des envois.

12. Procédé selon les revendications 9-11, caractérisé en ce que l'acheminement est effectué dans le trajet de transport (1) par des bandes de transport (2, 3) entre lesquelles les envois plats sont guidés, les envois étant déviés directement au niveau du bord supérieur ou du bord inférieur des courroies, ou à proximité de celui-ci.
